# EUROPÄISCHE PATENTSCHRIFT

(11) **EP 0 495 915 B1**
(45) Veröffentlichungstag und Bekanntmachung des Hinweises auf die Patenterteilung: **09.06.1993**
(21) Anmeldenummer: 90916733.0
(22) Anmeldetag: 11.10.1990
(51) Int. Cl.: H05B 6/64

(54) **MIKROWELLENBEHÄLTER MIT SICHERUNGSRAND**
MICROWAVE CONTAINER WITH SAFETY RIM
RECIPIENT A BORD DE SECURITE POUR MICRO-ONDES

(30) Priorität: 11.10.1989 DE 8912119 U
(43) Veröffentlichungstag der Anmeldung: 29.07.1992
(73) Patentinhaber: ALCAN DEUTSCHLAND GMBH, D-37075 Göttingen (DE)
(72) Erfinder: CLAES, Charles, D-5952 Attendorn-Neunhof (DE)
(74) Vertreter: Eitle, Werner, Dipl.-Ing.
(86) Internationale Anmeldenummer: EP9001714
(87) Internationale Veröffentlichungsnummer: WO9106196

(56) Entgegenhaltungen:
- EP-A- 161 739
- EP-A- 299 237
- EP-A- 326 811
- US-A- 4 558 198

## Beschreibung

Die Erfindung betrifft einen Mikrowellenbehälter zur Erwärmung von Speisen in einem Mikrowellenofen, der aus einem Behälterunterteil aus einem elektrisch leitenden Material, insbesondere Aluminium, und einem dessen oberen Behälterrand seitlich überragenden Deckel aus einem elektrisch nichtleitenden Material, wie Kunststoff oder dergleichen, besteht, der am Behälterrand befestigt ist.

Ein Mikrowellenbehälter dieser Gattung ist bereits durch die europäische Patentanmeldung EP 0 161 739 A2 bekannt. Dieser bekannte Behälter hat einen aufgestülpten Deckel aus dielektrischem Material, der mit seinem Stülprand den gesamten Behälterrand umgibt und damit an allen Seiten des Behälters dessen unmittelbaren Kontakt mit den Ofenwänden verhindert, wodurch ein Funkenübersprung und somit Störungen oder gar ein Defekt des Ofens vermieden wird. Dieser Deckel des bekannten Behälters weist jedoch wesentliche Nachteile auf. Er hat eine aufwendig ausgebildete dreidimensionale Form und erfordert eine hohe Fertigungsgenauigkeit für eine gute Passung bei seinem Aufsetzen auf den Behälterrand. Zudem beansprucht er einen relativ großen Materialfaufwand, da er an seinem gesamten Umfang über den Behälter seitlich übersteht, und er erlaubt keine feste formschlüssige Deckelbefestigung.

Ein weiterer Mikrowellenbehälter der eingangs genannten Art ist aus der US 4 558 198 bekannt. Der Deckel dieses bekannten Behälters umgibt ebenfalls den gesamten oberen Behälterrand, weshalb sich auch hier die oben geschilderten Nachteile ergeben.

Ein weiterer Mikrowellenbehälter ist aus der europäischen Patentanmeldung EP 0 326 811 A1 bekannt. Dieser bekannte Mikrowellenbehälter hat eine für die Erwärmung der Speisen vorteilhafte, flächige Abdeckung, die mit Aluminium beschichtet ist. Diese Abdeckung ruht entweder lose auf der Behälterfüllung, die über den Behälterrand in Richtung der Behälterhöhe etwas hinausragt, so daß sich die Abdeckung im Abstand oberhalb des Behälterrandes befindet, oder sie ist an ihrem Rand mit nach unten ragenden Füßen versehen, die seitlich des Behälters auf dessen Tragfläche aufruhen und die Abdeckung in einem gewissen Abstand über dem Behälterrand halten. In beiden Fällen ist eine feste Verbindung oder Verankerung der Abdeckung an dem Behälter weder gewollt noch vorgesehen.

Aus der europäischen Patentanmeldung EP 0 299 237 A1 ist ebenfalls ein Mikrowellenbehälter mit einem Stülpdeckel aus Kunststoff bekannt geworden. Dieser Stülpdeckel dient aber nicht nur zum Verschließen des Behälters, sondern in umgestürzter Lage auch als Wanne für ein Wasserbad, in welches der dann offene Behälter zur Erhitzung seines Inhalts eingesetzt werden kann. Der Deckel hat daher eine kontinuierlich umlaufende Seitenwand, die bei aufgesetztem Deckel den oberen Teil des Behälters umgibt. An diesen Rand schließen sich vier seitliche, durch Schlitze getrennte, vom Behälter schräg abstehende Wandabschnitte an, die zur Handhabung, zur Transportsicherung und zur Vermeidung von Funkenüberschlägen im Mikrowellenofen dienen. Aufgrund seiner Ausbildung mit einer ununterbrochen umlaufenden Seitenwand hat auch dieser Deckel die Nachteile eines relativ großen Materialaufwandes und einer herstellungstechnisch relativ aufwendigen, dreidimensionalen Form, die eine hohe Fertigungsgenauigkeit für einen exakten Sitz auf dem Behälterrand erfordert.

Aufgabe der Erfindung ist es daher, einen Mikrowellenbehälter der eingangs beschriebenen Art zu schaffen, der einen in seiner Herstellung einfachen und kostengünstigen Deckel hat, der einfach und sicher am Behälter zu befestigen ist und trotzdem die zur Vermeidung von Funkenüberschlag dienende Abstandssicherung gewährleistet.

Diese Aufgabe wird erfindungsgemäß bei dem Mikrowellenbehälter der eingangs genannten Gattung dadurch gelöst, daß der Deckel nur stellenweise mit seinem Rand über den Behälterrand seitlich hinausragt und nur die dazwischenliegenden Randbereiche des Deckels mit dem Behälter durch Formschluß verbunden sind.

Bei Ausbildung des Behälters mit einer im wesentlichen rechteckigen Grundrißform genügt es, wenn der Deckel nur an den Eckbereichen des Behälters übersteht, wodurch allseits eine ausreichende Abstandssicherung erreicht wird. Zudem ermöglicht diese zweckmäßige Ausführungsform eine gute Befestigungsmöglichkeit sowie eine Materialersparnis des Deckels.

Bei einer besonders zweckmäßigen Ausführungsform ist der Behältetrand an den vom Deckel nicht überragten Stellen um den Deckelrand herumgebördelt oder herumgekrimpt. Hierdurch wird eine einfache und kostengünstige Deckelbefestigung erzielt, die eine ebene Ausbildung des gesamten Deckels ermöglicht, der eben auf den Behälterrand aufgesetzt werden kann.

Die über den Behälterrand hinausstehenden Deckelflächen ermöglichen ein Anfassen und Herausnehmen des Behälters aus dem Mikrowellenofen mit ungeschützten Fingern. Dabei besteht durch den festen Formschluß von Deckel und Behälter keine Gefahr, daß sich der Behälter selbsttätig löst.

In der Zeichnung sind zwei besonders vorteilhafte Ausführungsformen der Erfindung dargestellt, die im folgenden beschrieben werden.

Es zeigen:
- Fig. 1: eine erste Ausführungsform mit einem auf den Behälter aufgesetzten ebenen Deckel in perspektivischer Ansicht;
- Fig. 2: diesen Behälter ohne Deckel mit hochstehendem noch nicht umgebördelten Bördelflansch, ebenfalls in perspektivischer Ansicht;
- Fig. 3: eine zweite Ausführungsform mit auf den Behälter aufgesetztem Deckel in Draufsicht;
- Fig. 4: einen Querschnitt durch den Behälter mit Deckel längs Linie B-B in Fig. 3 und
- Fig. 5: einen Längsschnitt längs Linie A-A in Fig. 3.

Der in Fig. 1 gezeigte im Grundriß rechteckige Mikrowellenbehälter 1, der aus Aluminium gefertigt ist, hat einen umlaufenden flanschartig nach außen abgebogenen Behälterrand 4. An diesem Behälterrand schließt sich ein Bördelflansch 3 an, der an den Behälterecken ausgespart ist. Im unverschlossenen Zustand (Fig. 2) steht der Bördelflansch 3 senkrecht vom Behälterrand 4 hoch. Zum Verschließen des Behälters wird auf den Behälterrand 4 ein ebener Deckel 2 aus Kunststoff aufgesetzt, der zwischen den an vier Seiten hochstehenden Bördelflansch eingepaßt ist und vier über den Behälterrand seitlich hinausragende Eckvorsprünge 8 hat, die zur Abstandssicherung des Behälters gegenüber den Ofenwänden dienen. Um den Deckel 2 auf dem Behälter 1 zu fixieren, wird der hochstehende Bördelflansch 3 um den auf dem Behälterrand 4 aufliegenden Deckelrand umgebördelt.

In der in Fig. 3 bis 5 dargestellten Ausführungsform weist der Deckel 2 an den Längsseiten des Behälters je einen weiteren über die Außenkante des Behälterrandes seitlich hinausragenden Vorsprung 9 auf, in dessen Bereich der Bördelflansch ausgespart ist. Dieser Vorsprung gewährleistet eine zusätzliche Abstandssicherung zur Vermeidung eines Funkenübersprunges.

## Patentansprüche

1. Mikrowellenbehälter zur Erwärmung von Speisen in einem Mikrowellenofen, der aus einem Behälterunterteil aus einem elektrisch leitenden Material, insbesondere Aluminium, und einem dessen oberen Behälterrand seitlich überragenden Deckel aus einem elektrisch nichtleitenden Material, wie Kunststoff oder dergleichen, besteht, der am Behälterrand befestigt ist, dadurch gekennzeichnet, daß der Deckel (2) nur stellenweise mit seinem Rand über den Behälterrand (4) seitlich hinausragt und nur die dazwischenliegenden Randbereiche des Deckels mit dem Behälter durch Formschluß verbunden sind.

2. Mikrowellenbehälter nach Anspruch 1 mit im wesentlichen eckigem Grundriß, dadurch gekennzeichnet, daß der Deckel (2) an den Eckbereichen (8) des Behälters übersteht.

3. Mikrowellenbehälter nach Anspruch 2, dadurch gekennzeichnet, daß der Deckel den Behälterrand (4) zusätzlich an mindestens einer Behälterseite stellenweise überragt.

4. Mikrowellenbehälter nach Anspruch 1, dadurch gekennzeichnet, daß der Behälterrand (4) an den vom Deckel (2) nicht überragten Stellen um dem Deckelrand herumgebördelt oder -gekrimpt ist.

5. Mikrowellenbehälter nach Anspruch 4, dadurch gekennzeichnet, daß die Bördelung oder Krimpung (5) des Behälterrandes (4) an dessen vom Deckel (2) überragten Stellen ausgespart ist.

## Claims

1. Container for heating food in a microwave oven which consists of a bottom container part of an electrically conductive material, in particular aluminium, and a lid of an electrically non-conductive material, such as plastic or the like, which protrudes laterally beyond the upper container rim and is secured to the container rim, characterised in that the lid (2) only protrudes laterally via its rim beyond the container rim (4) in places and only the rim areas of the lid which lie in between are positively connected to the container.

2. Container for a microwave oven according to claim 1 with an essentially cornered plan form, characterised in that the lid (2) protrudes at the corner areas (8) of the container.

3. Container for a microwave oven according to claim 2, characterised in that the lid additionally protrudes beyond the container rim (4) in places at least at one container side.

4. Container for a microwave oven according to claim 1, characterised in that the container rim (4) is turned or crimped around the lid rim at the places where the lid (2) does not protrude.

5. Container for a microwave oven according to claim 4, characterised in that the flanging or crimping (5) of the container rim (4) is recessed at the places where the lid (2) does not protrude.

## Revendications

1. Récipient pour micro-ondes, pour le chauffage de plats dans un four à micro-ondes, composé d'une partie inférieure de récipient en un matériau conducteur de l'électricite, en particulier en aluminium, et un couvercle, dépassant latéralement de son bord supérieur de récipient et composé en un matériau non conducteur de l'électricité, tel qu'en matière synthétique ou analogue et fixé sur le bord du récipient, caractérisé en ce que le couvercle (2) ne dépasse latéralement du bord de récipient (4) que par endroits, par son bord, et seules les zones de bordure intermédiaires du couvercle étant reliées au récipient par ajustement de forme.

2. Récipient pour micro-ondes selon la revendication 1, avec un profil sensiblement polygonal, caractérisé en ce que le couvercle ( 2) dépasse aux zones d'angles (8) du récipient.

3. Récipient pour micro-ondes selon la revendication 2, caractérisé en ce que le couvercle dépasse en plus du bord du récipient (4) par endroits, en au moins un coté du récipient.

4. Récipient pour micro-ondes selon la revendication 1, caractérisé en ce que le bord de récipient (4) est entouré par rabattement ou rentrée autour du bord du couvercle, aux endroits non dépassés par le couvercle (2).

5. Récipient pour micro-ondes selon la revendication 4, caractérisé en ce que le rabattement ou la rentrée (5) du bord de récipient (4) est échancrée aux endroits dépassés par le couvercle (2).
